# DEMANDE DE BREVET EUROPEEN

(11) **EP 0 941 682 A2**
(43) Date de publication de la demande: **15.09.1999**
(21) Numéro de dépôt: 99830097.4
(22) Date de dépôt: 23.02.1999
(51) Int. Cl.: A47G 33/00, A47G 33/06

(54) **Arbre de Pâques et série d'ornements pour la fête de Pâques**

(30) Priorité: 23.02.1998 IT RM980055 U
(71) Demandeur: Micronasa di Patarchi, Alberto, 00122 Ostia Lido (RM) (IT)
(72) Inventeur: Cantarela, Silvana, 00122 Ostia Lido (RM) (IT); Patarchi, Alberto, 00122 Ostia Lido (RM) (IT)
(74) Mandataire: Sneider, Massimo

(57) **Abrégé**

L'objet de cette invention est un arbre de Pâques caractérisé par un olivier ou autre, naturel ou artificiel, à branches pliables ou à emboîtement, avec décorations d'ornements de Pâques comme; oeufs, cloches, colombes, agneaux et autres produits qui symbolisent Pâques, préparés tout exprès, le tout supporté par une base porte-oeufs à plusieurs fonctions, porte-arbre, porte-vase de fleurs et bougeoir. L'idée est d'unir et de recueillir le tout sous un unique objet symbole: " l'arbre de Pâques " .

## Description

### Domaine de la technique

L'objet de cette invention est un support semblable à un arbre adapté pour recevoir des décorations.

### Etat de la technique

Tout le monde sait que l'arbre de Noël, qu'il s'agisse d'un pin ou d'un sapin,artificiel ou naturel,avec ses boules et ses illuminations fixes ou clignotantes, donne un air de gaité et de fête, qu'il engendre une grande activité commerciale et industrielle, et qu'il est un symbole de joie pour les petits et le grands.

On sait aussi que la fête de Pâques est caractérisée par le symbole millénaire de l'olivier et des oeufs durs, des oeufs en chocolat contenant une surprise ou non, de la colombe, de l'agneau et des cloches en sucre ou autre, autant de symboles et de produits jusqu'alors sans lien les uns avec les autres.

### Principe de l'invention

L'objet de cette invention est un arbre, naturel ou artificiel, avec des décorations particulières à suspendre, réalisé selon la technique employée pour confectionner des fleurs ou des arbres artificiels, qui symbolyse la fête de Pâques, comme par exemple l'olivier ou l'aubépine en fleur,le pecher en fleur, l'amandier en fleur et autres arbres semblables; cet arbre a pour fonction de constituer un ornement plein de gaité à recueillir et à supporter sur ses branches les symboles de Pâques: oeufs, cloches, colombes, hirondelles, petits agneaux et autres figures de Pâques, munis tout exprés de petits crochets, de rubans ou de fils pour être suspendus. La base présente des encoches qui constituent le logement des oeufs durs, des oeufs en chocolat, ou autres. Cette base, si l'on enlève l'arbre central, peut être équipée d'un vase de fleurs ou d'une bougie; trois bases forment un ensemble ornemental complet. La caractéristique de cette invention est la réalisation d'un arbre de Pâques qui rassemble dans un seul objet les différents symboles ornementaux de cette fête, préparés dans ce but ; l'arbre de Pâques est l'arbre que l'on préfère pour symboliser Pâques, monté verticalement sur une base adaptée pour être ornée d'oeufs; les branches sont décorées de confiseries ou de symboles de la fête de Pâques tels que les oeufs, les colombes, les hirondelles, les clochettes, les petits agneaux, tous munis de crochets, avec ou sans illuminations.

### Description des dessins

A titre d'exemple non exhaustif, les dessins ci-inclus illustrent quelques-unes des réalisations possibles de l'Arbre de Pâques, avec un jeu de décorations qui fait partie de cette invention, crées pour fêter la période de Pâques.

La FIG. 1, montre l'éclaté d'un petit olivier prêt à être monté verticalement sur une base adaptée pour contenir les oeufs ou autre, et à être décoré des symboles de la fête.

La FIG. 2 , montre un olivier décoré d'oeufs de couleur.

La FIG. 3, montre la base portant les oeufs; au centre de la base a été fixée une bougie.

La FIG. 4, montre la base de la fig. 1, portant les oeufs; dans cette soution, au centre est disposé un vase pour contenir, par example, des fleurs.

La FIG. 5, montre un arbre confectionné prêt à recevoir les décorations. Méthode de réalisation préférée de l'invention.

Selon ces figures, et en particulier selon la figure 1, la base (1) de l'arbre (2) a une conformation tele que, sur sa face supérieure, une série d'encoches (3) est aménagée pour accueillir les oeufs (4). L'olivier (2) est fixé en position verticale sur la base (1) et est décoré d'oeufs (4), de clochettes (5) et porte au sommet des colombes de la paix (6). Système de crochets, noeuds ou autre (10). Les oeufs (4) en chocolat, en sucre, en plastique, etc., peuvent contenir des surprises.

Sur la fig. 2 on voit une réalisation selon cette inventions, constituée par un petit olivier (2), orné d'oeufs de couleur (4), de clochettes (5), deux colombes (6) au sommet (11) et une base (1) porte-oeufs avec des oeufs (4).

La figure 3 illustre la solution selon laquelle, sur la base (1), à la place du vase ou de l'arbre, est fixée une bougie (8).

La figure 4 illustre la solution selon laquelle la base (1) porte à la place de l'arbre un vase (7) de forme, hauteur et diamètre appropriés pour contenir des fleurs.

La figure 5 montre un exemple de confection en cylindre d'un arbre (2) de Paques replié selon cette invention prêt pour être orné d'oeufs (4) et de clochettes (5) .

Selon la taille de l'ensemble, les décorations peuvent s'utiliser, par example, comme milieu de table ou comme ornement pour égayer et rendre la maison plus joyeuse pendant les fêtes de Pâques.

Comme on l'a vu, l'Arbre de Pâques objet de cette invention peut être naturel ou artificiel; il peut être réalisé en morceaux séparés assemblables par emboîtement ou par tout autre système, il peut être réalisé sur fils de métal pliables pour faciliter le montage, le transport et l'entreposage.

Si l'arbre de Paques est fait dans une matière artificielle, on peut employer les techniques habituelles et la base peut etre en céramique, en bois, en matière plastique, en métal ou alliage de n'importe quel type, ou en n'importe quel matériel approprié.

## Revendications

1. Arbre de Pâques, caractérisé par un olivier naturel (2) ou autre, naturel ou artificiel, à branches pliables ou à emboîter, avec décorations de figures pascales comme oeufs (4), clochettes (5), colombes (6), petits agneaux et autres produits symboles de Pâques, préparés ad hoc, les tout supporté par une base porte-oeufs (1) à plusieurs fonctions, porte-arbre, porte-vase de fleurs (7), bougeoir (8), dans le but final d'unir et de rassembler le tout sous un unique objet symbole.

2. Arbre de Pâques selon la revendication 1, pour lequel les décorations oeufs (4), colombes (6), cloches (5), petits agneaux et autres produits symbolisant Pâques sont caractérisés par des petits cochets (10), des rubans ou des fils simples ou avec noeud, pour être suspendus aux branches..

3. Arbre de Pâques selon les revendications précédentes pour lequel la base (1) porte-arbre est caractérisée par des encoches en couronne pour contenir les oeufs véritables ou artificiels.

4. Arbre de Pâques selon la revendication 1 caractérisé par le fait qu'il est artificiel; olivier, pêcher en fleur, amandier en fleur, aubépine ou autres, semblables, adaptés à la fonction et réalisés selon des techniques connues.

5. Arbre de Pâques selon la revendication 2, pour lequel les décorations, oeufs (4), cloches (5), colombes, petits agneaux et autres produits symbolisant Pâques sont caractérisés par le fait d'être comestibles, en chocolat, en sucre ou autre, et éventuellement contiennent des surprises.

6. Arbre de Pâques selon les revendications 2 et 5 pour lequel les décorations, oeufs (4), cloches (5), petits agneuax et autres produits symbolisant Pâques sont caractérisés par le fait d'être confectionnés dans des matières artificielles telles que verre, matière plastique, papier ou autre.

7. Arbre de Pâques selon la revendication 3, pour lequel la base porte-arbre est caractérisée par l'orifice central qui peut recevoir en variante un petit vase (7), à fleurs ou une bougie (8) pour milieu de table, dans une dimension unifiée.

8. Arbre de Pâques pour lequel la base porte-arbre selon les revendications 3 et 7, en trois exemplaires, forme un jeu complet, porte-arbre, porte-fleurs, bougeoir, avec des oeufs en grand nombre.

9. Arbre de Paques selon la revendication 3, pour lequel la base est caractérisée par l'utilisation de produits comme le bois, la céramique, la matière plastique ou autre, adaptés à cette fonction..

10. Arbre de Pâques replié complet selon les revendications 1, 2 et 4,
caractérisé par un emballage en cylindre pour être commercialisé et entreposé, afin d'être réutilisé une autre année.
